# EUROPÄISCHE PATENTSCHRIFT

(11) **EP 0 591 469 B1**
(45) Veröffentlichungstag und Bekanntmachung des Hinweises auf die Patenterteilung: **25.09.1996**
(21) Anmeldenummer: 92917434.0
(22) Anmeldetag: 04.06.1992
(51) Int. Cl.: F02P 7/03

(54) **VERFAHREN ZUR STEUERUNG EINER RUHENDEN ZÜNDVERTEILUNG**
PROCESS FOR CONTROLLING A STATIC IGNITION DISTRIBUTION SYSTEM
PROCEDE POUR LA COMMANDE D'UNE DISTRIBUTION D'ALLUMAGE STATIQUE

(30) Priorität: 28.06.1991 DE 4121391
(43) Veröffentlichungstag der Anmeldung: 13.04.1994
(73) Patentinhaber: ROBERT BOSCH GMBH, 70442 Stuttgart (DE)
(72) Erfinder: PRZYBYLA, Bernd, D-7141 Schwieberdingen (DE); BOEHMLER, Heinz, D-7121 Pleidelsheim (DE); PALESCH, Reinhard, D-7147 Eberdingen-Hochdorf (DE); IZSAK, Karl, D-6800 Mannheim 61 (DE)
(86) Internationale Anmeldenummer: DE9200455
(87) Internationale Veröffentlichungsnummer: WO9300512

(56) Entgegenhaltungen:
- WO-A-90/07057
- GB-A- 2 087 477

## Beschreibung

### Stand der Technik

Die Erfindung betrifft ein Verfahren zur Steuerung einer ruhenden Hochspannungsverteilung bei einer Brennkraftmaschine. Aus der WO-A-9 007 057 ist ein Verfahren zur Steuerung einer ruhenden Hochspannungsverteilung bei einer Brennkraftmaschine mit einem mit einer Kurbelwelle verbundenen Geberrad und mindestens zwei Zündspulen bekannt, wobei in jeder Kurbelwellenumdrehung Zünd- und Schließereignisse fallen und wobei sich die Schließwinkel verschiedener Zündspulen in manchen Drehzahlbereichen der Kurbelwelle überlappen. Ein Zähler zur Auslösung eines Ereignisses wird auf einen vorgegebenen Wert gesetzt und in Abhängigkeit eines kurbelwinkelabhängigen Taktsignales gezählt. Hierbei werden zum Auslösen der Zündung an einer Zündkerze der Wert eines ersten Zählers und zum Festlegen des Ladebeginns einer Zündspule der Wert eines zweiten Zählers mittels des kurbelwellenabhängigen Taktsignales verändert.

Die GB-A-2,087,477 beschreibt ein Zündsystem mit rotierender Verteilung, wobei unabhängig von der Drehzahl eine optimale Schließzeit berechnet wird. Dies erfolgt dadurch, daß ein Mittel vorhanden ist, zur Vorhersage des Zündereignisses in Abhängigkeit von periodisch auftretenden Impulsen und daß ein Mittel vorhanden ist zur Vorhersage jedes Schließereignisses ausgehend von jedem Zündereingis und der Dauer des Ladevorganges.

### Vorteile der Erfindung

Das Verfahren gemäß der Erfindung wie beansprucht hat demgegenüber den Vorteil, daß bei relativ einfachem Steueraufwand eine sehr genaue Steuerung der Zündung möglich ist, wobei sich kurze Programmlaufzeiten einstellen und der Speicherbedarf gering ist. Insbesondere dadurch, daß die Reihenfolge der Schließ- und Zündereignisse der Zündspulen in Abhängigkeit von Drehzahlbereichen festgelegt wird, die durch Geberzahninkrementschwellen bestimmt werden, ist die Festlegung der Ereignisse mit relativ geringem Aufwand möglich.

Vorteilhaft ist, daß die Auswahl der angesteuerten Zündspule ebenfalls in Abhängigkeit von Geberzahninkrementenschwellen erfolgt. Auf diese Weise können die vorhandenen Zündspulen einfach angesteuert werden, das heißt, die Programmlaufzeiten für eine derartige Ansteuerung sind relativ kurz.

Vorteilhafte Ausgestaltungen der Erfindung sind in den abhängigen Ansprüchen angegeben.

Eine bevorzugte Ausführungsform des Verfahrens zeichnet sich dadurch aus, daß mindestens eine der Geberzahninkrementenschwellen variabel ist. Auf diese Weise ist gewährleistet, daß bei geringem technischen Aufwand eine flexible Anpassung an momentane Betriebszustände möglich ist.

Überdies wird ein Verfahren bevorzugt, bei dem die Geberzahninkrementenschwellen in Abhängigkeit von elektrischen Eigenschaften der Zündspule oder in Abhängigkeit von der momentanen Höhe der Versorgungsspannung erfolgt. Es ist damit möglich, das Zündverteilungsverfahren an spezifische Gegebenheiten der gesteuerten Brennkraftmaschine und deren Spannungsversorgung anzupassen.

Vorteilhaft ist, daß der Schließwinkel in Abhängigkeit von der Schließzeit und der Drehzahl der Brennkraftmaschine festgelegt wird, daß ausgehend von einem Zündereignis einer Zündspule das Segment des zugehörigen Schließereignisses in Abhängigkeit von den bereits bestimmten Geberzahninkrementschwellen festgelegt wird. Bei diesem Verfahren ist das Segment des Schließereignisses relativ einfach bestimmbar, so daß insoweit kurze Programmlaufzeiten gewährleistet sind.

### Zeichnung

Die Erfindung wird im folgenden anhand der Zeichnung näher erläutert. Es zeigen:
- Figur 1a: die Schließ- und Zündereignisse von drei Zündspulen einer Brennkraftmaschine wäh rend eines ersten Betriebszustands niedriger Drehzahl;
- Figur 1b: die Schließ- und Zündereignisse von drei Zündspulen einer Brennkraftmaschine nach Überschreiten einer ersten Drehzahl schwelle,
- Figuren 1c und 1d: die Schließ- und Zündereignisse von drei Zündspulen einer Brennkraftma schine nach Überschreiten einer zweiten und dritten Geberzahninkrementschwelle mit Schließwinkelüberlappung;
- Figur 2: drei Kreisdiagramme zur Verdeutlichung der Festlegung des Schließereignisses einer Zündspule;
- Figur 3a: Aufladephasen von drei Zündspulen bei einer Drehzahl von 1000 U/min der Brennkraftmaschine;
- Figur 3b: Aufladephasen von drei Zündspulen bei einer Drehzahl von 3000 U/min der Brennkraftmaschine;
- Figur 3c: Aufladephasen von drei Zündspulen bei einer Drehzahl von 5000 U/min der Brennkraftmaschine;
- Figur 3d: Aufladephasen von drei Zündspulen bei einer Drehzahl von 6000 U/min der Brennkraftmaschine;
- Figur 4: Aufladephasen von drei Zündspulen in einem dynamischen Betriebszustand der Brennkraftmaschine und
- Figur 5: eine Prinzipskizze einer Steuerung einer Brennkraftmaschine mit sechs Zylindern und mit Einzelzündspulen.

### Beschreibung der Ausführungsbeispiele

In den Figuren 1a bis 1d sind übereinander die Schließ- und Zündereignisse von drei Zündspulen dargestellt wobei in dem obersten Diagramm die Zündspule 1, darunter die Zündspule 2 und schließlich als unterstes die dritte Zündspule 3 dargestellt ist. Die Abszisse bezeichnet den Kurbelwinkel oder die Zeit. Mit den großen Buchstaben S und Z sind das Schließereignis beziehungsweise Zündereignis der jeweiligen Zündspulen gekennzeichnet, wobei durch die Indizes die Schließ-/Zündereignisse der Zündspulen 1 bis 3 bezeichnet sind. Zusätzlich ist durch ein Blitzsymbol die Auslösung des Zündfunkens gekennzeichnet. Durch senkrechte Striche mit der Markierung tr1, tr2, tr3 sind verschiedene Zeit- beziehungsweise Winkelsegmente unterschieden. Dabei ist ersichtlich, daß hier in den Figuren 1a bis 1d zwei Kurbelwellenumdrehungen angedeutet sein sollen.

Die Schließ- und Zündereignisse der drei Zündspulen in diesen Figuren sind für vier verschiedene Drehzahlbereiche der zugehörigen Brennkraftmaschine dargestellt, wobei die Drehzahl von Figur 1a bis Figur 1d zunimmt. Zwischen den einzelnen Darstellung den zugehörigen Drehzahlbereichen liegen jeweils Geberzahninkrementschwellen, auf deren Definition unten noch genauer eingegangen wird. So ist der Betriebszustand in Figur la von dem in Figur 1b gezeigten durch eine erste Geberzahninkrementschwelle zu unterscheiden, eine zweite Geberzahninkrementschwelle liegt zwischen den in Figur 1b und Figur 1c dargestellten Betriebszuständen, schließlich ist zwischen den Betriebszuständen gemäß Figur 1c und Figur 1d eine dritte Schwelle definiert.

Aus der Darstellung gemäß Figur la ist ersichtlich, daß die Drehzahl der Brennkraftmaschine so niedrig ist, daß jeweils das Schließ- und Zündereignis ein und derselben Zündkerze jeweils innerhalb eines Segments liegt. Das heißt, das Schließereignis der Zündspule liegt in dem Segment, in dem ihre Energie durch Zündung abgegeben werden soll. Das Schließen der jeweiligen Zündspule erfolgt nach der entsprechenden tr-Marke. Bei dem in Figur 1a dargestellten Betriebszustand dreht sich die Brennkraftmaschine mit einer niedrigen Drehzahl n.

Aus der Darstellung gemäß Figur 1a ist ersichtlich, daß jeweils nach dem Zündvorgang einer Zündkerze eine gewisse Zeit beziehungsweise ein bestimmter Drehwinkel verstreicht, bevor in einer anderen Zündspule ein Schließereignis stattfindet.

In dem ersten Segment gemäß Figur 1a ist durch S2 deutlichgemacht, daß hier das Schließereignis der Spule 2 liegt. Durch Z2 ist gekennzeichnet, daß in diesem Segment auch das Zündereignis dieser zweiten Zündspule liegt.

Im zweiten Segment gemäß Figur 1a liegen das Schließereignis S3 und das Zündereignis Z3 der dritten Spule und im anschließenden Segment sowohl das Schließereignis S1 und das Zündereignis Z1 der ersten Spule. Danach wiederholen sich die genannten Ereignisse zyklisch.

Der in Figur 1a gekennzeichnete Fall ist auch durch ein großes in einem Kreis stehendes A gekennzeichnet.

Aus der Figur 1b, die auch als Fall B gekennzeichnet ist, geht hervor, daß die Schließ- und Zündereignisse ein und derselben Zündkerze in zwei getrennte, aufeinanderfolgende Segmente fallen. Dabei ist ersichtlich, das jeweils gleichzeitig ein Schließereignis einer Zündspule mit dem Zündereignis einer anderen Zündspule zusammenfällt. So fällt in dem ersten Segment gemäß Figur 1b das Zündereignis Z2 der Zündspule 2 auf denselben Zeitpunkt wie das Schließereignis S3 der Zündspule 3. In Segment 2 finden das Zündereignis Z3 der Zündspule 3 und das Schließereignis S1 der Zündspule 1 ebenfalls zum gleichen Zeitpunkt statt. Im nachfolgenden dritten Segment liegen das Zündereignis Z1 der ersten Spule und das Schließereignis S2 der zweiten Spule usw. Die Schließereignisse sind hier wieder mit S und entsprechendem Index gekennzeichnet, die Zündereignisse mit Z und dem zugehörigen Index der betroffenen Zündspule.

Durch eine weitere Erhöhung der Drehzahl der Brennkraftmaschine ändern sich die in Figur 1b gezeigten Verhältnisse: Es kommt gemäß Figur 1c und 1d zu überlappenden Schließwinkeln. Dazu ist zu sagen, daß ein Schließwinkel einer Zündspule durch den zwischen Schließereignis und Zündereignis liegenden Zeitraum beziehungsweise Drehwinkelabstand gegeben ist.

Während im Fall A -Figur 1a- der Schließwinkel kleiner ist als die Länge eines Segments, ist im Fall C, der in Figur 1c dargestellt ist, erkennbar, daß sich der Schließwinkel der Zündspulen über einen Bereich erstreckt, der länger als ein Segment ist.

Aus Figur 1c ist ersichtlich, daß im ersten Segment das Schließereignis S3 der Spule 3 liegt und daß das zugehörige Zündereignis Z3 im zweiten Segment liegt. Während die Zündspule 3 geladen wird, wird die Zündspule 1 ebenfalls geladen. Deren Schließereignis S1 liegt zu Beginn des zweiten Segments, das zugehörige Zündereignis Z1 liegt im dritten Segment. Während die Zündspule 1 geladen wird, wird die Zündspule 3 entladen. Kurz danach wird im dritten Segment die Zündspule 2 geladen, ihr Schließereignis S2 liegt zu Beginn des dritten Segments.

Es ist festzustellen, daß jeweils das Schließereignis einer Spule in den Zeitraum fällt, in dem eine andere Spule bereits geladen wird. Auf diese Weise ergeben sich die erwähnten Schließwinkelüberlappungen. Die im Fall C vorliegende Drehzahl ist jedoch noch so niedrig, daß beispielsweise zwischen dem Zündereignis Z1 der Zündspule 1 und dem Schließereignis Z3 der Zündspule 3 eine kurze Pause liegt.

Durch Überschreiten der nächsten, dritten Geberzahninkrementschwelle geht das Zündverfahren in den nächsten Betriebszustand über, der in Figur 1d dargestellt und mit Fall D gekennzeichnet ist. Die Schließwinkelüberlappung nimmt so zu, daß das Zündereignis einer Spule, hier das Zündereignis Z1 der Spule 1, mit dem Schließereignis einer anderen Spule, hier dem Schließereignis S3 der Zündspule 3 zusammenfällt. Beide Ereignisse finden statt, während die zweite Zündspule noch geladen wird.

In jedes Segment fallen wiederum zwei Ereignisse: in das erste Segment das Zündereignis Z2 der Spule 2 und das Schließereignis S1 der Spule 1. Entsprechend fällt in das zweite Segment das Zündereignis Z3 der Spule 3 und das Schließereignis S2 der Spule 2. Die entsprechenden Ereignisse ergeben sich aus den übrigen Segmenten.

In dem Fall D wird der Schließwinkel, also der Abstand zwischen einem Schließ- und einem Zündereignis so groß, daß er sich über zwei tr-Marken erstreckt. Nach der Zündung der einen Spule wird die übernächste geladen. Aus Figur ld ist ersichtlich, daß damit der Schließwinkel drei Segmente erfaßt.

In den Figuren 1b bis 1d sind die in den jeweiligen Drehzahlbereichen größtmöglichen Schließwinkel dargestellt. Bei einer weiteren Vergrößerung der Schließwinkel wird also jeweils der nächste Fall erreicht. Der Schließwinkel kann bei dem hier dargestellten Verfahren maximal 240° KW erreichen.

Wenn ein Schließwinkel von mehr als 240° KW erreicht werden soll, muß eine Restoffenwinkelüberwachung durchgeführt werden, um die notwendige Entladungsdauer der Zündspule zu gewährleisten.

Aus Figur 2 sind wiederum die vier in Figur 1 unterschiedenen Fälle A bis D ersichtlich, wobei folgendes dargestellt ist: Im obersten Kreisdiagramm gemäß Figur 2 ist für den Fall A deutlichgemacht, daß Schließ- und Zündereignis in ein einziges Segment fallen.

Aus dem zweiten Kreisdiagramm in Figur 2 ist ersichtlich, daß für die Fälle B und C das Zündereignis in einem Segment stattfindet, während das zugehörige Schließereignis um ein Segment verschoben ist.

Schließlich ergibt sich aus dem untersten Kreisdiagramm aus Figur 2, daß das Schließereignis einer Spule gegenüber dem Zündereignis um zwei Segmente verschoben ist.

Auf die genaueren Zusammenhänge zwischen Zünd- und Schließereignis wird unten noch eingegangen.

In den Diagrammen gemäß Figur 3 sind über dem Kurbelwinkel, der in Grad angegeben ist, die durch Schließ- und Zündereignis begrenzten Aufladephasen der einzelnen Zündspulen dargestellt. Die Abszisse erstreckt sich über einen Bereich von 1800° KW. Übereinander sind die Aufladephasen der Zündspule 1, 2 und 3 dargestellt, wobei das Diagramm der Zündspule 1 unten, das der Zündspule 2 in der Mitte und das von Zündspule 3 oben angedeutet sind.

Die Darstellungen gemäß Figur 3a bis 3d zeigen Beispielsfälle. Sie unterscheiden sich durch verschiedene Drehzahlbereiche. Während in Figur 3a eine Drehzahl n von 1000 U/min gewählt ist, betrifft die Darstellung gemäß Figur 3b eine Drehzahl von 3000 U/min, die von 3c n = 5000 U/min und die von Figur 3d eine Drehzahl n von 6000 U/min.

Es ist ohne weiteres ersichtlich daß zur Erreichung der notwendigen Energie innerhalb der Zündspule die Aufladephasen mit steigender Drehzahl immer länger werden, so daß -wie schon anhand von Figur la bis ld beschrieben- ab Figur 3c eine erste Schließwinkelüberlappung stattfindet, die in Figur 3d ihren maximalen Wert annimmt. Dagegen ist deutlich, daß in Figur 3a ein sichtbarer Winkelabstand zwischen dem Zündereignis der einen Spule und dem Schließereignis der danach angesteuerten Zündspule gegeben ist. Dieser Abstand ist in Figur 3b auf Null reduziert, das heißt, das Zündereignis beispielsweise von Zündspule 2 fällt mit dem Schließereignis von Zündspule 3 zusammen, während deren Zündereignis mit dem Schließereignis der Zündspule 1 zusammenfällt.

In Figur 4 sind die Schließ- und Zündereignisse von drei Zündspulen übereinander dargestellt, wobei entlang der Abszisse der Kurbelwinkel in Grad und über der Ordinate die Drehzahl n in U/min aufgezeichnet ist. Die Drehzahl ist quasi dreieckförmig oberhalb der gestrichelt dargestellten Aufladephasen mit einer durchgehenden Linie eingezeichnet. Aus dem Diagramm wird deutlich, daß sich die Drehzahl während einem frei gewählten Bereich von insgesamt 10 Umdrehungen von ca. 2500 U/min auf knapp 4000 U/min erhöht und anschließend wieder auf den Ausgangswert abfällt.

Anhand dieser Darstellung soll das dynamische Verhalten der Zündsteuerung erläutert werden:

Im untersten Bereich der ansteigenden Drehzahlkurve, etwa bis 720° KW ist ein Abstand zwischen dem Zündereignis der einen Zündspule zum Schließereignis der nächsten Zündspule ersichtlich. In dem darauffolgenden Bereich zwischen 720° KW bis etwa knapp 1400° KW fallen das Zündereignis einer Zündspule und das Schließereignis der nachfolgend angesteuerten Zündspule zusammen.

Aufgrund der ansteigenden Drehzahl wird schließlich die zugehörige Geberzahninkrementschwelle zwischen dem anhand der Figuren 1 und 3 dargestellten Fall B und Fall C überschritten, so daß schließlich eine Schließwinkelüberlappung eintritt, die etwa zwischen 1400° KW und ca. 2000° KW gegeben ist. Das heißt, die überlappenden Aufladephasen der verschiedenen Zündspulen sind: Zunächst die Aufladephase der Zündspule 1 mit der der Zündspule 3; in die Aufladephase der Zündspule 3 fällt später noch die Aufladephase der Zündspule 2. Während diese geladen wird, wird schließlich das Schließereignis von Zündspule 1 eingeleitet. Die Schließwinkelüberlappungen ergeben sich deutlicher aus den Figuren lc und ld sowie 3c und 3d. Gemäß Figur 4 schließt sich an den Bereich der Schließwinkelüberlappung mit sinkender Drehzahl wiederum ein Bereich an, in dem die Aufladphasen der verschiedenen Zündspulen unmittelbar aneinander angrenzen. Schließlich ist wieder ein deutlicher Abstand zwischen den einzelnen Aufladephasen zu erkennen, wenn die Drehzahl weiter abgesunken ist.

Aus den Darstellungen in den Figuren ist ohne weiteres ersichtlich, daß die Ansteuerung der einzelnen Zündspulen in Abhängigkeit von der Drehzahl erfolgt, wobei die Reihenfolge der Schließ- und Zündereignisse der einzelnen Zündspulen in Abhängigkeit von bestimmten Drehzahlbereichen festgelegt wird. Diese werden durch Geberzahninkrementschwellen unterschieden, wie anhand der Figuren erläutert wurde.

Die verschiedenen Drehzahlbereiche werden so gewählt, daß jeweils ein so großer Schließwinkel eingestellt wird, daß die zur Erzeugung des Zündfunkens erforderliche Energie in die Zündspule eingespeist wird. Um dies zu gewährleisten, sind die Geberzahninkrementschwellen variabel ausgelegt, insbesondere werden sie in Abhängigkeit von den elektrischen Parametern der einzelnen Zündspulen festgelegt. Je nach Zündspule kann also ein größerer oder kleinerer Schließwinkel vorgegeben werden.

Darüber hinaus kann auch eine Beeinflussung der Geberzahninkrementschwellen und damit der vorgegebenen Drehzahlbereiche in Abhängigkeit von der Versorgungsspannung der Brennkraftmaschine festgelegt werden. Wenn also die Batteriespannung abfällt, wird aufgrund des vorliegenden Verfahrens der Schließwinkel verlängert, damit ausreichend Energie in die Zündspulen eingespeist wird.

Aus den bisherigen Erläuterungen wird deutlich, daß die Zünd- und Schließereignisse der Zündspulen in Abhängigkeit von den bestimmten Drehzahlbereichen in verschiedene Segmente fallen können. Die Figuren la bis ld zeigen, daß das Zündereignis einer Zündspule nahe einer tr-Marke liegt, die in den Figuren la bis ld eingezeichnet sind. In Figur 2 sind zur Bezeichnung dieser Marken die Ziffern 1, 2 und 3 gewählt.

Um in Abhängigkeit von der Drehzahl und den genannten Parametern (Spulendaten und Batteriespannung) die notwendige Zündenergie zu gewährleisten, muß zu einem Zündereignis einer Spule das zugehörige Schließereignis der entsprechenden Spule vorbestimmt werden.

Dies kann auf zwei verschiedene Weisen erfolgen: einmal kann zunächst eine grobe Festlegung des Segments erfolgen, in welches das Schließereignis fällt, während anschließend die Lage des Schließereignisses innerhalb dieses Segments genauer festgelegt wird. Es ist auch möglich, auf geeignete Weise die Zähnezahl eines der Kurbelwelle zugeordneten Zahnrads zu ermitteln, die während der Aufladephase einer Zündspule gezählt werden muß, das heißt also, der Schließwinkel einer Zündspule wird durch die Anzahl der gezählten Zähne definiert.

Bei dem erstgenannten Verfahren wird die Steuerung des Schließwinkels mit Hilfe eines Zündungszählers IZX, eines Zündspulenzählers IZS und eines Zündungssteuerzählers ZZ durchgeführt. Durch den im Zündungszähler IZX gegebenen Zählerstand wird festgelegt, welche der Zündspulen 1, 2 oder 3 in einem bestimmten Segment zu entladen ist. Durch den Stand des Zündspulenzählers IZS wird auf die Zündspule 1, 2 oder 3 hingewiesen, die in diesem Segment zu laden ist. Der Zündungssteuerzähler ZZ steuert in herkömmlicher Weise diese Ereignisse, so daß auf eine ausführlichere Darstellung verzichtet wird. Die Auswahl der zu ladenden Zündspule erfolgt gemäß folgender Gleichung:$\text{IZS = IZX + ILX}$

Mit ILX wird der drehzahlbereich-abhängige Offset angegeben, der die Anzahl der Segmente anzeigt, die zwischen dem Zündereignis einer Zündspule und deren Schließereignis liegen muß.

Aus Figur 2 ergibt sich, daß für den Fall A der drehzahlbereichsabhängige Offset ILX den Wert 0 annimmt, weil die Zündspule, deren Zündereignis in einem Segment liegt, in demselben Segment zu laden ist; ihr Schließereignis fällt also in das Segment, in dem auch das Zündereignis liegt.

Für die anhand der Figur 1 erläuterten Fälle B und C nimmt der drehzahlbereichsabhängige Offset ILX gemäß Figur 2 (mittleres Kreisdiagramm) den Wert 1 an. Daraus ergibt sich, daß die zu ladende Zündspule im nächsten Segment gezündet wird, das heißt, das Schließereignis und das Zündereignis einer Zündspule fallen in zwei aufeinanderfolgende unterschiedliche Segmente.

Schließlich wird in dem untersten Diagramm von Figur 2 durch den drehzahlbereichsabhängigen Offset ILX mit dem Wert 2 angedeutet, daß die zu ladende Zündspule im übernächsten Segment gezündet wird, daß also -wie in Figur ld dargestellt- Schließereignis und Zündereignis ein und derselben Zündspule nicht in aufeinanderfolgende Segmente fallen, sondern, daß jeweils ein Segment dazwischenliegt. Mit anderen Worten, der Schließwinkel der Zündspule ist so groß, daß das Schließereignis dieser Spule in ein Segment und deren Zündereignis in das übernächste Segment fällt.

Aus der oben genannten Gleichung (1) ergibt sich, daß bei dem Übergang des Schließereignisses über eine tr-Marke ohne zusätzliche Maßnahmen eine Zündspule beim Schließen übersprungen wird. Dies betrifft die Übergänge einerseits zwischen Fall A und Fall B und andererseits zwischen Fall C und Fall D.

Im Fall A gilt ILX = 0 und für den Fall B ILX = 1. Es stellt sich also ein Δ ILX = 1 ein. Für den Fall C gilt ebenfalls ILX = 1 und für den Fall D gilt ILX = 2. Auch hier stellt sich eine Differenz von Δ ILX = 1 ein. Der Zählerstand des Zündungszählers IZX ändert sich in jedem Segment gemäß Figur 2, so daß sich der aus Gleichung (1) ergebende Wert IZS bei dem Übergang von A nach B oder C nach D um den Wert 2 ändert. Der Übergang von Fall A auf Fall B soll anhand der folgenden Zahlen für zwei aufeinanderfolgende Zündungsvorgänge verdeutlicht werden:

Zündvorgang n - 1 für Fall A: IZX = 2; ILX = 0. Daher gilt für IZS: IZS = 2.

Zündvorgang n für den Fall B: IZX = 3; ILX = 1; daher gilt für den Stand des Zündspulenzählers IZS: IZS = 1. Dabei wurde der Wert IZS = 3 ausgelassen. Wenn der Zählerstand des Zündspulenzählers IZS einen Wert von > 3 annimmt, wird dieser Zähler auf den Wert 1 gesetzt, weil nach der 3. Zündspule wieder die erste geladen werden soll.

Es ist ersichtlich, daß sich ILX beim Übergang an einer tr-Marke ändert. Es liegt daran, daß das Schließen -wie auch das Zünden- vom Beginn des Segments entsprechend den tr-Marken gesteuert wird und zwar jeweils für das aktuelle Segment. Im Fall B hätte das Schließen durch den Übergang am Ende des letzten Segments geschehen müssen, was prinzipiell nicht möglich ist. Deshalb wird bei Erkennen eines entsprechenden Übergangs an der tr-Marke die betreffende Zündspule zwangsgeschlossen. Nach außen wirkt sich diese Maßnahme nicht aus. Das zusätzliche Schließen also ist nicht bemerkbar. Es wird jedoch gewährleistet, daß sich eine einwandfreie dynamische Funktion des Schließvorgangs einstellt.

Innerhalb der durch die Geberzahninkrementschwellen definierten Drehzahlbereiche wird der Schließwinkel über den Zündungssteuerzähler ZZ genauer eingestellt.

Die Steuerung des Schließvorgangs erfolgt im Einzelnen auf folgende Weise:

Der Zündungssteuerzähler ZZ wird mit der Anzahl der Geberinkremente geladen, die -von der tr-Marke aus gerechnet- noch eintreten müssen, bevor der Schließvorgang eingeleitet werden kann, bevor also die zugehörige Spule geschlossen werden kann.

Beispielsweise ergibt sich die Vorgabe, daß 36° KW nach der tr-Marke geschlossen werden soll. Dieser Wert des Kurbelwinkels wird durch die Geberzahnbreite von beispielsweise 6° geteilt. Daraus ergibt sich, daß in den Zündungssteuerzähler ZZ der Wert 36/6, also die Zahl "6" geladen werden muß. Bei dem hier gewählten Zahlenbeispiel wurde davon ausgegangen, daß als Geberrad, welches starr mit der Kurbelwelle verbunden ist, eine Zahnscheibe mit 60 Zähnen gewählt wird. Daraus ist ableitbar, daß ein einzelner Inkrementzahn sich über 6° KW erstreckt. Dieser Wert wird auch mit L_{Z} bezeichnet.

Die Geberzahninkremente Z werden nach der folgenden Formel berechnet$\text{Z =} \frac{{\text{360}}^{\text{o}} {\text{· N}}_{\text{ms}} \text{· SZ}}{{\text{L}}_{\text{Z}}}$

Zusätzlich zu den bekannten Bezeichnungen werden hier folgende Angaben verwendet: SZ bezeichnet die Schließzeit (gemessen in ms) und Nₘₛ die Anzahl der pro Millisekunde erfaßten Kurbelwellenumdrehungen.

Unten wird noch genauer festgehalten, daß die Größe der Zahninkrementschwellen vom Zündwinkel abhängt.

Anschließend findet die Berechnung des in den Zündungssteuerzähler ZZ geladenen Werts dadurch statt, daß von einer unteren Geberinkrementenschwelle Z' ausgegangen wird, und daß als in den Zündungssteuerzähler ZZ zu ladender Wert die Anzahl der Zähne pro Segment um die untere Geberinkrementenschwelle Z' reduziert wird.

Besonders vorteilhaft ist es, daß auf diese Weise der Schließwinkel auch ohne Einsatz eines Timers auf 6° bis 3° KW genau ansteuerbar ist.

Da die Drehzahlbereiche von den variablen Geberzahninkrementschwellen bestimmt werden, geht die momentane Batteriespannung mit den Spulendaten in die Berechnung der jeweiligen Ladezeit mit ein. Die Geberzahninkrementschwellen werden entsprechend der Änderung der Ladezeit prozentual verschoben. Auf diese Weise wird mit diesen Verfahren der Rückgriff auf ein Kennfeld für Schließwinkel verzichtet.

Die Unterscheidung der vier Fälle A bis D gewährleistet, daß die Steuerfunktionen des Zündungssteuerzählers ZZ nicht miteinander in Konflikt geraten, weil sowohl Zünden wie Schließen über diesen Zähler gesteuert werden.

Um Fehlfunktionen des Verfahrens zu vermeiden, können zusätzliche Zwangsmaßnahmen in das Verfahren integriert werden: Neben der Zwangszündung nach dem oberen Totpunkt eines Kolbens kann auch, je nach Drehzahlbereich, vor der Zündung -dies gilt für die Fälle A und C- oder nach der tr-Marke -das gilt für die Fälle B und D- zwangsgeschlossen, falls das Schließereignis einer Zündspule in diesem beziehungsweise im vorangegangenen Segment bis zum gegebenen Zeitpunkt nicht eingeleitet ist.

Nach dem anderen Verfahren wird der Schließwinkel der sich aus der Schließzeit und der Drehzahl ergibt, anhand der Anzahl der gezählten Zähne eines der Kurbelwelle zugeordneten Zahnrads der Brennkraftmaschine festgelegt, wobei bei Erreichen einer vorgegebenen Zahnzahl auch der gewünschte Schließwinkel erreicht ist. Bei diesem Verfahren wird also anhand der Anzahl der Zahninkremente, über die eine Zündspule geschlossen sein muß, der Schließwinkel eingestellt.

Die Auswahl des Steuerbereichs, mit dem der Schließwinkel festgelegt wird, geschieht bei diesem Verfahren anhand der Zahninkremente Z. Beispielsweise überstreicht ein Segment, wie es in Figur 1 festgelegt ist bei einem Sechszylindermotor, 20 Zahninkremente. Die Anzahl der Zahninkremente, nach denen die Zündung -von der tr-Marke (Segmentbeginn) aus gerechnet- ausgelöst wird, soll beispielsweise 8 betragen. Daraus ergibt sich die folgende Bereichsaufteilung durch die Geberzahninkrementschwellen:$\text{40 ≥ Z > 28 Bereich D}$$\text{28 ≥ Z > 20 Bereich C}$$\text{20 ≥ Z > 8 Bereich B}$$\text{8 ≥ Z > 0 Bereich A}$

Im Startbereich mit Z = 0, in dem bei diesen Verfahren der Schließwinkel nicht steuerbar ist, wird mit Hilfe einer Timer-Steuerung der Schließwinkel gesteuert.

Besonders vorteilhaft ist es, daß bei diesem Verfahren eine direkte Kopplung des Schließbeginns an die Zündung der Spule möglich ist. Insbesondere kann ein Übergang von einem Steuerbereich in den benachbarten, allein durch eine Änderung des Zündwinkels, der vom jeweiligen Betriebszustand der Brennkraftmaschine abhängt, bewirkt werden. Dynamische Änderungen des Zündwinkels nach dem Schließen der Zündspule verkürzen beziehungsweise verlängern prinzipiell weiterhin die Schließzeit.

Die Größe der einzelnen Steuerbereiche wird von dem jeweiligen Zündwinkel und der Lage der tr-Marke festgelegt.

Bei diesem Verfahren wird die Schließzeit unabhängig von diesen Parametern korrekt angesteuert. Dabei verkürzt sich die Programmlaufzeit in jedem einzelnen Segment.

Ein weiterer Vorteil dieses Verfahrens ist, daß als Kennlinie die tatsächliche Schließzeit einer Zündspule in Abhängigkeit von der Batteriespannung abgespeichert wird. Damit kann die gewünschte Schließzeit für eine gegebene Batteriespannung direkt eingegeben werden.

Aus Figur 4 ist ersichtlich, daß die hier beschriebenen Verfahren nicht nur für statische Betriebszustände der Brennkraftmaschine verwendbar ist, sondern auch dann, wenn sich deren Drehzahl ändert.

Dazu wird ein zusätzlicher Steuermechanismus vorgesehen, bei dem bei einem Übergang über eine Geberzahninkrementschwelle eine spezielle Ansteuerung der Zündspulen erfolgt: Wenn eine Geberzahninkrementschwelle von unten nach oben überschritten wird, kann bei dem Steuerverfahren festgestellt werden, daß der Zündzeitpunkt einer Zündspule bereits so nah herangerückt ist, daß die verbleibende Aufladezeit zur Erreichung der erforderlichen Zündenergie nicht mehr ausreicht. Bei dem Überschreiten einer Geberzahninkrementschwelle mit steigender Drehzahl ergibt sich nämlich das Problem, daß während der niedrigeren Drehzahl ein spätes Schließereignis zur Erreichung der gewünschten Zündenergie ausgereicht hätte. Jetzt, nach der Steigerung der Drehzahl, hätte eigentlich ein früheres Schließereignis eingeleitet werden müssen, um eine ausreichende Aufladephase zu gewährleisten. Dies ist nun rückwirkend nicht mehr möglich.

Im umgekehrten Fall, bei einer Überschreitung der Geberzahninkrementschwelle von oben nach unten, sind keine weiteren Maßnahmen erforderlich. Während der hohen Drehzahl wurde die entsprechende Zündspule bereits zu einem früheren Zeitpunkt geschlossen, um die erforderliche Zündenergie zu gewährleisten. Nun, nach der Absenkung der Drehzahl, wäre ein späterer Beginn der Aufladephase, also ein späteres Schließereignis, ausreichend. In diesem Fall wird lediglich für die Zündspule erneutes Schließereignis eingeleitet.

Schließlich würde ein Überschreiten einer Geberzahninkrementschwelle mit steigender Drehzahl zu einer Zunahme des drehzahlbereichsabhängigen Offsets ILX führen. Das heißt, zwischen dem Zündereignis und dem Schließereignis müßte ein zusätzliches Segment zu liegen kommen. Da eine derartige Ansteuerung nachträglich regulär nicht mehr möglich ist, wird in diesem Fall, wie oben dargestellt, dafür gesorgt, daß als Zwangsmaßnahme die betreffende Zündspule an der kommenden tr-Marke zwangsgeschlossen wird.

Diese Zwangsmaßnahmen sind durch die Software-Struktur bedingt. Nach außen erscheint nur die korrekt ablaufende Schließ- und Zündsteuerung.

Die bei einem dynamischen Betriebszustand der Brennkraftmaschine sichtbare Änderung der Ansteuerung der Zündspulen ist aus Figur 4 ersichtlich. In dieser Darstellung ist ein dynamischer Übergang von Fall B nach Fall C wiedergegeben.

Das Verfahren kann für beliebig viele Zündspulen angewandt werden, wobei kein zusätzlicher Speicherbeziehungsweise RAM-Zellenbedarf in den Speichern erforderlich ist. Insbesondere können auch Einzelzündspulen verwendet werden. Es ist noch darauf hinzuweisen, daß dieses Verfahren sich dadurch auszeichnet, daß bei Zündspulen einer Brennkraftmaschine gleichzeitig z-1 Zündspulen geschlossen sein können.

Anhand von Figur 5 kann das beschriebene Verfahren noch einmal nachvollzogen werden. In dieser Darstellung ist ein Steuergerät wiedergegeben, welches die oben beschriebenen Berechnungen durchführt. Es gibt entsprechende Steuersignale an die hier lediglich angedeuteten Zündspulen 1, 2, 3, 4, 5 und 6 einer Brennkraftmaschine mit sechs Zylindern weiter. Den einzelnen Zündspulen 1, 2, 3, 4, 5 und 6 sind die Zylinder 1 bis 6 zugeordnet.

Mit der Kurbelwelle der hier nicht dargestellten Brennkraftmaschine ist ein Geberrad 20 starr verbunden, auf dessen Umfangsfläche einzelne Zähne 22 angedeutet sind. überdies ist eine Lücke 24 als Bezugsmarke erkennbar.

Ein Geberzahninkrement, wie es oben angesprochen ist, wird durch die Flanken zweier unmittelbar aufeinanderfolgender Zähne 22 definiert. Zur Verdeutlichung wurde in Figur 5 ein derartiges Zahninkrement Z eingezeichnet. Mit Hilfe eines ersten Sensors 26 wird die äußere Mantelfläche des Geberrads 20 abgetastet. Die Signale des Sensors 26 werden an das Steuergerät 10 weitergeleitet und von diesem verarbeitet.

Außerdem ist hier noch ein Phasengeberrad 40 eingezeichnet, welches starr mit der Nockenwelle der Brennkraftmaschine verbunden ist und auf seiner Mantelfläche einen Zahn 42 aufweist. Durch einen zweiten Sensor 44 wird das Phasengeberrad 40 abgetastet bzw. das Erscheinen des Zahns 42 erfaßt. Die Ausgangssignale des zweiten Sensors 44 werden ebenfalls an das Steuergerät 10 weitergeleitet.

Die Zündereignisse der Zündspulen 1, 2, 3, 4, 5 und 6 werden durch das Steuergerät 10 unter Berücksichtigung der von den Sensoren 26 und 44 abgegebenen Signale angesteuert, wie dies oben anhand der Erläuterung des Verfahrens deutlichgemacht wurde.

Das Phasensignal ist nur bei Einzelzündspulen erforderlich, für die das Verfahren in analoger Weise angewendet werden kann.

Das Verfahren läßt ferner die verfeinerte Einstellung des Schließwinkels als die angegebenen 3° beziehungsweise 6° zu, ohne die Programmlaufschrittvorteile zu beseitigen. Außerdem ist die Verwendung unterschiedlicher Zündspulen für die einzelnen Zylinder eines Motors denkbar und mit diesem Verfahren realisierbar.

## Patentansprüche

1. Verfahren zur Steuerung einer ruhenden Hochspannungsverteilung bei einer Brennkraftmaschine, mit einem mit einer Kurbelwelle verbundenen Geberrad (20), mit mindestens zwei Zündspulen (1, 2, 3, 4, 5, 6), wobei in jede Kurbelwellenumdrehung mehrere Ereignisse, nämlich Zünd- und Schließereignisse fallen, wobei sich die Schließwinkel der verschiedenen Zündspulen (1, 2, 3, 4, 5 und 6) in manchen Drehzahlbereichen der Kurbelwellen überlappen, mit den Schritten,
-1.) daß eine Kurbelwellen-Umdrehung in Winkelsegmente aufgeteilt wird, wobei in jedes Winkelsegment zwei Ereignisse fallen,
-2.) daß ausgehend von einer Bezugsmarke (24) auf dem Geberrad (20) Marken (tr1, tr2, tr3) vorgebeben werden, die jeweils mit dem Beginn eines Winkelsegmentes zusammenfallen,
-3.) daß der gesamte Drehzahlbereich der Kurbelwelle in mehrere Arbeitsbereiche (A, B, C, D) aufgeteilt wird und durch jeden Arbeitsbereich (A, B, C, D) die Art und Reihenfolge der in jedem Winkelsegment auszulösenden Ereignisse vorgegeben wird, wobei die Zuordnung jedes Ereignisses zu den jeweiligen Zündspulen (1, 2, 3, 4, 5, 6) durch den Arbeitsbereich (A, B, C, D) vorgegeben wird,
-4.) daß in Abhängigkeit von der aktuellen Kurbelwellen-Drehzahl ein drehzahlabhängiger Wert (2) berechnet wird und in Abhängigkeit von diesem drehzahlabhängigen Wert (2) ein aktueller Arbeitsbereich (A, B, C, D) ausgewählt wird,
-5.) daß für die in jedem Winkelsegment auszulösenden Ereignisse jeweils ein Wert vorausberechnet wird,
-6.) daß die Auslösung der Ereignisse über den gesamten Drehzahlbereich der Kurbelwelle, insbesondere den Bereich mit überlappenden Schließwinkeln, mit nur einem Ereigniszähler (ZZ) gesteuert wird, wobei nach dem Auftreten der jeweiligen Marke der Ereigniszähler (ZZ) mit den vorausberechneten Werten geladen wird,
-7.) daß der Ereigniszähler (ZZ) in Abhängigkeit eines von dem Geberrad (20) ausgelösten kurbelwellenwinkel-abhängigen Taktsignals gezählt wird und bei Übereinstimmung des Zählerstandes mit einem vorbestimmten Wert, insbesondere dem Wert Null, das jeweilige Ereingnis ausgelöst wird.

2. Verfahren nach Anspruch 1, dadurch gekennzeichnet, daß die Arbeitsbereiche (A, B, C, D) in Abhängigkeit von elektrischen Eigenschaften der Zündspule oder der Spannungsversorgung festgelegt werden.

3. Verfahren nach einem der vorhergehendne Ansprüche, dadurch gekennzeichnet, daß die Auswahl der zu ladenden Zündspule in der Art erfolgt, daß zu einem Zündungszähler (IZX) ein Arbeitsbereich-abhängiger Offset (ILX) hinzuaddiert wird, wobei der Offset (ILX) die Anzahl der Segmente angibt, die zwischen Zünderreignis einer Zündspule und deren Schließereignis liegen.

4. Verfahren nach Anspruch 3, dadurch gekennzeichnet, daß für die einzelen Arbeitsbereiche (A, B, C, D) die Arbeitsbereich-abhängigen Offsetwerte (ILX) unterschiedlich sind.

## Claims

1. Method for controlling static high-voltage distribution in an internal combustion engine, having a sensor wheel (20) which is connected to a crankshaft, having at least two ignition coils (1,2,3,4,5,6), a plurality of events, namely ignition events and dwell events occurring in each rotation of the crankshaft, the dwell angles of the different ignition coils (1,2,3,4,5 and 6) overlapping in many revolution-speed ranges of the crankshafts, having the steps,
-1.) that a revolution of the crankshaft is divided into angular segments, two events occurring in each angular segment,
-2.) that starting from a reference mark (24), marks (trl, tr2, tr3) which each coincide with the start of an angular segment are provided on the sensor wheel (20),
-3.) that the entire revolution-speed range of the crankshaft is divided into a plurality of working ranges (A,B,C,D) and the type and sequence of the events to be triggered in each angular segment is predetermined by each working range (A,B,C,D), the assignment of each event to the respective ignition coils (1,2,3,4,5,6) being predetermined by the working range (A,B,C,D),
-4.) that a value (2) which is dependent on the revolution speed is calculated as a function of the particular revolution speed of the crankshaft at that time and a particular working range (A,B,C,D) at that time is selected as a function of this value (2) which is dependent on the revolution speed,
-5.) that in each case a value is calculated in advance for the events to be triggered in each angular segment,
-6.) that the triggering of the events is controlled over the entire revolution-speed range of the crankshaft, in particular the range with overlapping dwell angles using only one event counter (ZZ), the event counter (ZZ) being loaded with the previously calculated values after the occurrence of the respective mark,
-7.) that the event counter (ZZ) is counted as a function of a clock signal which is triggered by the sensor wheel (20) and is dependent on the crankshaft angle and when the counter state corresponds to a predetermined value, in particular the value zero, the respective event is triggered.

2. Method according to Claim 1, characterized in that the working ranges (A, B, C, D) are specified as a function of electrical properties of the ignition coil or of the voltage supply.

3. Method according to one of the preceding claims, characterized in that the selection of the ignition coil to be charged takes place in such a way that a working range-dependent offset (ILX) is added to an ignition counter (IZX), the offset (ILX) indicating the number of segments which are located between the ignition event of an ignition coil and its dwell event.

4. Method according to Claim 3, characterized in that the working range-dependent offset values (ILX) are different for the individual working ranges (A,B,C,D).

## Revendications

1. Procédé de commande d'une distribution statique de courant haute tension dans le cas d'un moteur à combustion interne, avec une roue phonique (20) reliée à un arbre de vilebrequin, avec au moins deux bobines d'allumage (1, 2, 3, 4, 5, 6), dans lequel plusieurs événements, à savoir des événements d'allumage et de fermeture tombent lors de chaque révolution de l'arbre de vilebrequin, les angles de fermeture des différentes bobines d'allumage (1, 2, 3, 4, 5 et 6) se recouvrant dans plusieurs plages de vitesses de rotation de l'arbre de vilebrequin, procédé avec les séquences suivantes :
-1.) on divise une révolution de l'arbre de vilebrequin en segments d'angle, deux événements tombant dans chaque segment,
-2.) en partant d'un repère de référence (24) sur la roue phonique (20), on prédéfinit des repères (tr1, tr2, tr3) qui coïncident respectivement avec le début d'un segment d'angle,
-3.) on divise la plage totale de vitesses de rotation de l'arbre de vilebrequin en plusieurs plages de travail (A, B, C, D) et on prédéfinit dans chaque plage de travail (A, B, C, D) le type et la succession des événements à déclencher dans chaque segment d'angle, la correspondance de chaque événement aux bobines d'allumage respectives (1, 2, 3, 4, 5, 6) étant prédéfinie par la plage de travail (A, B, C, D),
-4.) en fonction de la vitesse de rotation actuelle de l'arbre de vilebrequin, on calcule une valeur (2) qui est fonction de la vitesse de rotation et, en fonction de cette valeur (2) qui dépend de la vitesse de rotation, on choisit une plage de travail actuelle (A, B, C, D),
-5.) on calcule au préalable respectivement une valeur pour les événements à déclencher dans chaque segment d'angle,
-6.) le déclenchement des événements sur toute la plage de vitesses de rotation de l'arbre de vilebrequin, en particulier sur la plage avec des angles de fermeture qui se recouvrent, n'est commandé que par un compteur d'événement (ZZ), le compteur d'événement (ZZ), après l'apparition du repère correspondant, étant chargé des valeurs calculées au préalable,
-7.) le compteur d'événement (ZZ) marche en fonction d'un signal de synchronisation qui dépend de l'angle de l'arbre de vilebrequin, déclenché par la roue phonique (20), et l'événement correspondant est déclenché quand il y a coïncidence entre la position du compteur et une valeur prédéterminée, en particulier la valeur zéro.

2. Procédé selon la revendication 1,
caractérisé en ce que
les plages de travail (A, B, C, D) sont déterminées en fonction des propriétés électriques des bobines d'allumage ou de la tension d'alimentation.

3. Procédé selon l'une des revendications précédentes,
caractérisé en ce que
l'on ajoute à un compteur d'allumage (IZX) un décalage (ILX) fonction de la plage de travail, le décalage (ILX) indiquant le nombre des segments qui se trouvent entre l'événement d'allumage d'une bobine d'allumage et son événement de fermeture.

4. Procédé selon la revendication 3,
caractérisé en ce que
pour les différentes plages de travail (A, B, C, D) les valeurs des décalages (ILX), qui sont fonction de la plage de travail, sont différentes.
